# EUROPÄISCHE PATENTANMELDUNG

(11) **EP 3 228 780 A1**
(43) Veröffentlichungstag der Anmeldung: **11.10.2017**
(21) Anmeldenummer: 16164274.9
(22) Anmeldetag: 07.04.2016
(51) Int. Cl.: E04H 3/08, E04B 1/348, E04H 1/06, G09B 5/00, E04B 1/82

(54) **TRANSPORTABLE GEBÄUDEEINHEIT MIT AKUSTISCH SEPARIERTEN ARBEITSKABINEN**

(71) Anmelder: Bentlage, Wulf, 60386 Frankfurt (DE)
(72) Erfinder: Bentlage, Wulf, 60386 Frankfurt (DE)
(74) Vertreter: Michalski Hüttermann & Partner Patentanwälte mbB

(57) **Zusammenfassung**

Die Erfindung betrifft transportable Gebäudeeinheit (10) mit einer zumindest teilweise geschlossenen Gebäudehülle (18) und einem von der Gebäudehülle (18) umgebenden Innenraum (20), in dem eine Mehrzahl von Arbeitsplätzen für einen Schulbetrieb oder für einen Geschäftsbetrieb eingerichtet ist. Es ist vorgesehen, dass die Arbeitsplätze als akustisch voneinander separierte Einzelarbeitsplätze (26) ausgestaltet sind.

Die Erfindung betrifft weiterhin die Verwendung mindestens einer derartigen Gebäudeeinheit (10) für den Schul- oder Geschäftsbetrieb.

## Beschreibung

Die Erfindung betrifft eine transportable Gebäudeeinheit mit einer zumindest teilweise geschlossenen Gebäudehülle und einem von der Gebäudehülle umgebenden Innenraum, in dem eine Mehrzahl von Arbeitsplätzen für einen Schulbetrieb oder für einen Geschäftsbetrieb eingerichtet sind. Die Erfindung betrifft weiterhin die Verwendung mindestens einer derartigen Gebäudeeinheit für den Schul- oder Geschäftsbetrieb.

Eine derartige transportable Gebäudeeinheit ist bekannt. Die DE 32 08 302 A zeigt transportable Gebäudeeinheiten in Gestalt von Schiffscontainern zum modularen Aufbau von Gebäuden, unter anderem auch zum Aufbau von Provisorien für Ladengeschäfte, Büros, Sozialzentren, Spitalräume, Schulen etc. Derartige Gebäudeeinheiten sind auf eine besonders flexible Nutzung angelegt und daher für die konkrete Nutzung nicht hergerichtet.

Es ist einerseits Aufgabe der vorliegenden Erfindung eine Gebäudeeinheit anzugeben, die für eine Reihe von spezielleren Nutzungen weitgehend hergerichtet ist und andererseits Aufgabe der vorliegenden Erfindung entsprechende Nutzungen anzugeben.

Bei der erfindungsgemäßen transportablen Gebäudeeinheit mit zumindest teilweise geschlossenen Gebäudehülle und von der Gebäudehülle umgebendem Innenraum, in dem eine Mehrzahl von Arbeitsplätzen für einen Schulbetrieb oder für einen Geschäftsbetrieb eingerichtet ist, ist vorgesehen, dass die Arbeitsplätze als akustisch voneinander separierte Einzelarbeitsplätze ausgestaltet sind. Zur akustischen Separation der Einzelarbeitsplätze untereinander sind dabei Maßnahmen vorgesehen, bei denen Umgebungsgeräusche aus der Umgebung des jeweiligen Einzelarbeitsplatzes unterdrückt oder sogar unterbunden werden. Dabei schließen die besagten Umgebungsgeräusche der Umgebung des jeweiligen Einzelarbeitsplatzes insbesondere die auf den anderen Einzelarbeitsplätzen erzeugten Geräusche ein.

In einem einfachen Beispiel ist jeder der Einzelarbeitsplätze mit einem Kopfhörer, einem Headset oder anderen Mitteln zur Schallwandlung ausgestattet, die zu diesem Zweck an oder in den Ohren der Person auf diesem Arbeitsplatz getragen werden. Die Mittel zur Schallwandlung dämpfen einerseits Umgebungsgeräusche aus der Umgebung des jeweiligen Einzelarbeitsplatzes, andererseits können über diese Mittel Nutzsignale an die Person ausgegeben werden.

Eine transportable Gebäudeeinheit kann an verschiedenen Nutzungsstandorten aufgebaut und anschließend genutzt werden. Der Weg von einem Nutzungsstandort zum nächsten kann auf per Lastkraftwagen, Bahn- und Schiffstransport aber auch als Transport in der Luft mittels Lasthubschrauber zurückgelegt werden. Die meisten Transportaufgaben erledigen Lastkraftwagen, da diese Art des Ortswechsels sehr flexibel und kostengünstig ist.

Gemäß einer bevorzugten Ausgestaltung der Erfindung ist vorgesehen, dass im Innenraum ein Sprachlabor eingerichtet ist, das die Mehrzahl von akustisch voneinander separierten Einzelarbeitsplätzen umfasst. Unter einem Sprachlabor versteht man einen zum Erlernen von Sprachen ausgestatteten Raum. Ein solches Sprachlabor dient dem aktiven Training des Sprechens und Verstehens. Zur Ausstattung des einzelnen Einzelarbeitsplatzes eines solchen Sprachlabors gehört insbesondere ein Kopfhörer, einem Headset oder anderen Mitteln zur Schallwandlung, wie etwa ein Headset, wobei die Mitteln zur Schallwandlung an oder in den Ohren getragen werden.

In einer Ausführungsform der Erfindung sind die mit Kopfhörern, Headsets oder anderen Mitteln zur Schallwandlung ausgestatteten Einzelarbeitsplätze alle gemeinsam in nur einem (großen) Raum vorgesehen.

In Zeiten starker Sprachgebiet-Übergreifender Wanderungs- bzw. Migrationsbewegungen, wie sie derzeit unter anderem auch in Europa vorherrschen, besteht ein großer Bedarf für derartige mobile Sprachlabore.

Gemäß einer weiteren bevorzugten Ausgestaltung der Erfindung weist die Gebäudeeinheit Zwischenwände auf, die zur akustischen Separation der einzelnen Einzelarbeitsplätze zwischen diesen Einzelarbeitsplätzen angeordnet sind.

Insbesondere ist vorgesehen, dass die Gebäudeeinheit im Innenraum ausgebildete Einzelkabinen aufweist, wobei jeder der Einzelarbeitsplätze in einer dieser Einzelkabinen angeordnet ist. Diese Einzelkabinen können beispielsweise Teil des Sprachlabors oder aber auch Arbeitsplätze in einem Call-Center oder einem anderen Geschäftsbetrieb sein.

Weiterhin weist die Gebäudeeinheit bevorzugt mindestens einen im Innenraum ausgebildeten Gang auf, über den die einzelnen Einzelarbeitsplätze bzw. Einzelkabinen erreichbar sind. Alternativ könnte jeder der Einzelarbeitsplätze/Einzelkabinen aber auch durch eine separate Außentür in der Gebäudehülle erreichbar sein.

Gemäß einer weiteren bevorzugten Ausgestaltung der Erfindung ist vorgesehen, dass jeder der Einzelarbeitsplätze zumindest einen Anschluss an ein Energieversorgungsnetz und zumindest einen Anschluss an ein Kommunikationsnetz aufweist. Dabei kann es sich bei dem Kommunikationsnetz um ein lokales bzw. örtliches Netzwerk handeln und/oder um das Internet.

Gemäß noch einer weiteren bevorzugten Ausgestaltung der Erfindung ist jeder der Einzelarbeitsplätze mit Telekommunikationsmitteln ausgestattet. Diese Telekommunikationsmittel werden insbesondere von einem netzwerkfähigem Computer bereitgestellt. Dieser umfasst neben dem eigentlichen Rechner mit Prozessor und Speicher auch mindestens eine Benutzerschnittstelle. In der Regel handelt es sich um einen Multimedia-Computer mit Tastatur, Maus, Bildschirm und Headset bzw. ein Tablet-PC mit Kopfhörer. Dabei ist bevorzugt vorgesehen, dass die Telekommunikationsmittel in das Kommunikationsnetz eingebunden sind. Derart ausgestaltete Mittel gehören zum Beispiel zur derzeit üblichen Ausstattung von Sprachlaboren.

Gemäß einer weiteren bevorzugten Ausgestaltung der Erfindung ist die Gebäudeeinheit als transportables Gebäudemodul zum modularen Aufbau eines Gebäudes aus mehreren solcher Gebäudeeinheiten ausgebildet. Dabei sind die einzelnen Gebäudemodule in der Regel für ein Zusammenfügen zu dem (Gesamt-)Gebäude vorbereitet.

Gemäß noch einer weiteren bevorzugten Ausgestaltung der Erfindung ist vorgesehen, dass die Gebäudehülle zumindest teilweise aus Holzwerkstoffen und/oder aus Solarpaneelen und/oder Sandwich-Paneelen besteht. Dabei umfasst die Gebäudehülle bevorzugt eine Tragstruktur aus Holz und/oder Metall sowie Sandwich-Paneele, wobei die Außenseite der Gebäudehülle zumindest Teilweise durch eine Verkleidung mittels Fassaden- und/oder Solarpaneelen gebildet ist. Weiterhin umfasst die Gebäudehülle zumindest eine Außentür und wahlweise auch Fenster.

Die Erfindung betrifft weiterhin die Verwendung mindestens einer Gebäudeeinheit nach einem der vorhergehenden Ansprüche als Sprachlabor zum Erlernen von Sprachen oder zum Beherbergen von Einzelarbeitsplätzen eines Geschäftsbetriebs.

Nachfolgend wird die Erfindung unter Bezugnahme auf die anliegenden Zeichnungen anhand bevorzugter Ausführungsbeispiele exemplarisch erläutert, wobei die nachfolgend dargestellten Merkmale sowohl jeweils einzeln als auch in Kombination einen Aspekt der Erfindung darstellen können. Es zeigen:
FIG. 1 das Innere einer transportable Gebäudeeinheit gemäß einer bevorzugten Ausführungs-form der Erfindung,
FIG. 2 eine Außenansicht der in FIG. 1 gezeigten transportablen Gebäudeeinheit,
FIG. 3 das Innere einer transportable Gebäudeeinheit gemäß einer weiteren bevorzugten Ausführungsform der Erfindung.
FIG. 4 eine Außenansicht der in FIG. 3 gezeigten transportablen Gebäudeeinheit und
FIG. 5 Detail zum Aufbau der Gebäudehülle derartiger Gebäudeeinheiten.

Die FIG. 1 zeigt eine Draufsicht auf eine transportable Gebäudeeinheit 10 mit einer ein in FIG. 2 gezeigtes Dach 12, Außenwände 14 und einen Boden 16 umfassende Gebäudehülle 18 und einem von der Gebäudehülle 18 umgebenden Innenraum 20. In den Außenwänden 14 sind Türen 22 und Fenster 24 angeordnet, die die Gebäudehülle 18 mitbilden. In diesem Innenraum 20 sind mehrere (hier fünf) Einzelarbeitsplätze 26 eingerichtet, die beispielsweise für einen Schulbetrieb oder für einen Geschäftsbetrieb geeignet sind. Jeder der Einzelarbeitsplätze 26 ist dazu mittels Innenwänden bzw. Zwischenwänden 28 von den anderen Einzelarbeitsplätzen 26 akustisch separiert. Es ergeben sich also im Innenraum 20 ausgebildete Einzelkabinen, wobei jeder der Einzelarbeitsplätze 26 in einer dieser Einzelkabinen angeordnet ist. Dabei sind die hier gezeigten Einzelarbeitsplätze 26 in einer Reihe nebeneinander angeordnet, wobei jeder der Einzelkabinen ein Fenster 24, ein Oberlicht 24 und eine Außentür 22 zugeordnet ist. Weiterhin weist jeder der Einzelarbeitsplätze 26 zumindest einen Anschluss an ein Energieversorgungsnetz und zumindest einen Anschluss an ein Kommunikationsnetz auf (beide Anschlüsse nicht explizit gezeigt).

Alternativ zu dem gezeigten Zugang zu den einzelnen Einzelarbeitsplätzen 26 über separate Außentüren 22 kann im Innenraum auch mindestens ein Gang ausgebildet sein, über den die einzelnen Einzelarbeitsplätze 26 erreichbar sind.

Jeder der hier gezeigten Einzelarbeitsplätze 26 ist mit einem Schreibtisch 30, einem Stuhl 32 und Telekommunikationsmitteln ausgestattet. Diese Telekommunikationsmittel werden im Beispiel von einem netzwerkfähigen Multimedia-Computer mit Tastatur 34, Maus 36, Bildschirm 38 und Kopfhörer bzw. Headset 40 gebildet, der in das Kommunikationsnetz eingebunden ist. Die Headsets 40 sind weitere Mittel zur akustischen Separation der einzelnen Einzelarbeitsplätze 26.

Die im Innenraum 20 befindlichen akustisch voneinander separierten Einzelarbeitsplätze 26 bilden beispielsweise ein Sprachlabor. Unter einem Sprachlabor versteht man einen zum Erlernen von Sprachen ausgestatteten Raum. Ein solches Sprachlabor dient dem aktiven Training des Sprechens und Verstehens. Einer der Einzelarbeitsplätze 26 kann als Platz für einen Lehrer vorgesehen sein. Sichtkontakt zwischen Lehrer und Schüler kann dabei über Webcams oder andere Kameras hergestellt werden, sodass eine klassische "Frontalunterricht"-Anordnung der Arbeitsplätze 26 nicht notwendig ist.

Die FIG. 2 zeigt eine rückwärtige Außenansicht der in FIG. 1 gezeigten transportablen Gebäudeeinheit 10 inklusive Dach 12 und Boden 16. Auf der Rückseite der Gebäudeeinheit 10 sind neben den Türen 22 und den als Oberlichter ausgebildeten Fenstern 24 auch Fassadenelemente 42, 44 zur Verkleidung der Außenfassade erkennbar. Diese werden von Solarpaneelen 42 und von Fassadenpaneelen 44 aus anderen Werkstoffen (z.B. Holz) gebildet.

Dabei ragt das Dach 12 auf der Rückseite der Gebäudeeinheit 10 deutlich über die entsprechende Außenwand 14 hinaus, sodass ein Laubengang/Vordach entsteht, über den die Türen 22 zu den einzelnen Einzelarbeitsplätzen auch bei Regen trocken erreicht werden können.

Die FIG. 3 zeigt das Innere einer alternativ ausgestalteten transportablen Gebäudeeinheit 10. Bei dieser Ausgestaltung sind die mit Kopfhörern 46, Headsets oder anderen Mitteln zur Schallwandlung ausgestatteten Einzelarbeitsplätze 26 alle gemeinsam in nur einem großen (Innen-)Raum 20 vorgesehen. Dabei sind die Einzelarbeitsplätze 26 in diesem Raum 20 beispielsweise entlang beider Seiten des Innenraums 20 der Gebäudeeinheit 10 angeordnet und mit (Gemeinschafts-)Schreibtischen 30, als Hocker ausgestalteten Stühlen 32 und an die Wand montierten Tablet-Computern 48 als Telekommunikationsmitteln ausgestattet. Diese Ausgestaltung erlaubt auch eine klassische "Frontalunterricht"-Anordnung der Arbeitsplätze 26, wobei an der Stirnwand eine Tafel 50 und ein Stehpult 52 positioniert sind, die einen Platz für einen Lehrer beim Frontalunterricht vorgeben.

Die FIG. 4 zeigt eine Außenansicht der in FIG. 3 gezeigten transportablen Gebäudeeinheit 10 inklusive Dach 12 und Boden 16. Auch hier sind neben den Türen 22 und den Fenstern 24 auch Fassadenelemente 42, 44 zur Verkleidung der Außenfassade erkennbar. Diese werden von Solarpaneelen 42 und von Paneelen 44 aus anderen Werkstoffen (z.B. Holz) gebildet.

Dabei ragt das Dach 12 an der Vorderseite der Gebäudeeinheit 10 deutlich über die entsprechende Außenwand 14 hinaus, sodass ein Vordach entsteht, über den die Türe 22 zu dem Raum 20 mit den Einzelarbeitsplätzen 26 auch bei Regen trocken erreicht werden kann.

Der Aufbau der transportablen Gebäudeeinheit 10 kann wie folgt beschrieben werden:
Die Bauweise der transportablen Gebäudeeinheit 10 kombiniert die Vorteile des über Jahrhunderte bewährten Fachwerkbaus mit modernsten Materialien. Die tragende Konstruktion ist ein Holzständer-Fachwerk aus Holz, vorzugsweise Nadelholz, wie in FIG. 5 gezeigt. Die Energieeffizienz der transportablen Gebäudeeinheit 10 entspricht dem Passivhausstandard 55 (bei 3fach-Verglasung).

Boden 16, Dach 12 und Wände 14 der transportablen Gebäudeeinheit 10 bestehen aus modernsten Sandwichelementen. Das Holzständer-Fachwerk weist dabei eine Rahmenkonstruktion 54 aus Holzbalken 56 auf, an denen die Fassadenelemente 42, 44 über Latten 58 in Sandwich-Bauweise befestigt sind, wobei in den Zwischenräumen Dämmmaterial 60 (z.B. Steinwolle-Matten) angeordnet ist. Die Sandwichelemente genügen allen energetischen sowie Brandschutzanforderungen. Die Elemente sind nach DIN EN 13501-1 klassifiziert in B-s3,d0.

Die glänzenden Fassadenelemente 42 der transportablen Gebäudeeinheit 10 bestehen aus Solarpaneelen/-modulen, die zur Stromerzeugung genutzt werden können. Sie überzeugen nicht nur durch ihre Optik und durch ihren Mehrwert, die Paneele sind auch ausgesprochen robust und eignen sich perfekt als Fassadenlösung. Bei Beschädigung sind sie leicht auszutauschen. Alternativ oder zusätzlich kann die Fassadenverkleidung jegliche farbliche Kombination aufweisen.

Es ergeben sich folgende Vorteile:
Die Gebäudeeinheiten 10 sind innerhalb kürzester Zeit für die gewünschte Anzahl an Arbeitsplätzen 26 aufgebaut und betriebsbereit und erfüllen sämtliche gesetzlich vorgeschriebenen bautechnischen Anforderungen.

Eine Umwidmung der Gebäudeeinheiten 10 ist ohne weiteres möglich. Dabei ergeben sich sehr flexible Gestaltungsmöglichkeiten dank nahezu beliebige Kombinierbarkeit (ein-, zwei-, drei- bis insgesamt achtstöckig). Dadurch ist eine optimale Nutzung der verfügbaren Stellfläche möglich.

Schnelle Lieferbarkeit auch in größerer Stückzahl. Dabei Preiswert dank standardisierter Bauelemente und Serienproduktion.

Die Gebäudeeinheit 10 weist dank Passivhaus-Standard 55 bei 3fach-Verglasung hohe Energieeffizienz auf.

Durch Vorinstallation entsprechender Anschlüsse können WC- und Duschanlagen in den Gebäudeeinheiten 10 sofort nachgerüstet werden.

Es ergibt sich eine ansprechende Raumästhetik der Gebäudeeinheit 10 dank hochwertiger Materialien (Kombination Glas/Holz/Solarfassade).

Dank robuste Verarbeitung können selbst bei intensiver Nutzung beschädigte Teile leicht und kostengünstig ausgetauscht werden. Die Gebäudeeinheiten 10 behalten einen hohen Wiederverkaufswert.

Bei Verwendung der Gebäudeeinheit 10 ergibt sich eine Kostenersparnis durch bereits vorhandene Statik, Wärme- und Schallgutachten, Baugenehmigungsvorlagen, etc.

Die transportable Gebäudeeinheit 10 ist bevorzugt als transportables Gebäudemodul zum modularen Aufbau eines Gebäudes aus mehreren solcher Gebäudeeinheiten 10 ausgebildet.

Die transportable Gebäudeeinheit 10 mit der zumindest teilweise geschlossenen Gebäudehülle 18 und dem von der Gebäudehülle 18 umgebenden Innenraum 20 weist auch ohne Nutzung oder Vorhandensein der Maßnahmen zur Schaffung von akustisch voneinander separierten Einzelarbeitsplätzen 26 gewisse erfinderische Aspekte auf. Die transportable Gebäudeeinheit 10 eignet sich insbesondere auch zur Verwendung als Kindergarten zur Kinderbetreuung/Kindertagesbetreuung, Erziehung und/oder Bildung von Kindern.

### Bezugszeichen

- 10: Gebäudeeinheit, transportabel
- 12: Dach
- 14: Außenwand
- 16: Boden
- 18: Gebäudehülle
- 20: Innenraum
- 22: Tür
- 24: Fenster
- 26: Einzelarbeitsplatz
- 28: Zwischenwand
- 30: Schreibtisch
- 32: Stuhl
- 34: Tastatur
- 36: Maus
- 38: Bildschirm
- 40: Headset
- 42: Fassadenelement
- 44: Fassadenelement
- 46: Kopfhörer
- 48: Computer, Tablet-
- 50: Tafel
- 52: Stehpult
- 54: Rahmenkonstruktion
- 56: Balken
- 58: Latten
- 60: Dämmaterial

## Patentansprüche

1. Transportable Gebäudeeinheit (10) mit einer zumindest teilweise geschlossenen Gebäudehülle (18) und einem von der Gebäudehülle (18) umgebenden Innenraum (20), in dem eine Mehrzahl von Arbeitsplätzen für einen Schulbetrieb oder für einen Geschäftsbetrieb eingerichtet ist, wobei die Arbeitsplätze als akustisch voneinander separierte Einzelarbeitsplätze (26) ausgestaltet sind.

2. Gebäudeeinheit nach Anspruch 1, **dadurch gekennzeichnet, dass** im Innenraum (20) ein Sprachlabor eingerichtet ist, das die Mehrzahl von akustisch voneinander separierten Einzelarbeitsplätzen (26) umfasst.

3. Gebäudeeinheit nach Anspruch 1 oder 2, **gekennzeichnet durch** zwischen den einzelnen Einzelarbeitsplätzen (26) angeordnete Zwischenwände (28) zur akustischen Separation dieser Einzelarbeitsplätze (26).

4. Gebäudeeinheit nach einem der vorhergehenden Ansprüche, **gekennzeichnet durch** im Innenraum (20) ausgebildete Einzelkabinen, wobei jeder der Einzelarbeitsplätze (26) in einer dieser Einzelkabinen angeordnet ist.

5. Gebäudeeinheit nach einem der vorhergehenden Ansprüche, **gekennzeichnet durch** mindestens einen im Innenraum (20) ausgebildeten Gang, über den die einzelnen Einzelarbeitsplätze (26) erreichbar sind.

6. Gebäudeeinheit nach einem der vorhergehenden Ansprüche, **dadurch gekennzeichnet, dass** jeder der Einzelarbeitsplätze (26) zumindest einen Anschluss an ein Energieversorgungsnetz und zumindest einen Anschluss an ein Kommunikationsnetz aufweist.

7. Gebäudeeinheit nach einem der vorhergehenden Ansprüche, **dadurch gekennzeichnet, dass** jeder der Einzelarbeitsplätze (26) mit Telekommunikationsmitteln (36, 38, 40, 46, 48), insbesondere einem netzwerkfähigem Computer (48), ausgestattet ist.

8. Gebäudeeinheit nach Anspruch 7, **dadurch gekennzeichnet, dass** die Telekommunikationsmittel (36, 38, 40, 46, 48) in das Kommunikationsnetz eingebunden sind.

9. Gebäudeeinheit nach einem der vorhergehenden Ansprüche, **dadurch gekennzeichnet, dass** diese Gebäudeeinheit (10) als transportables Gebäudemodul zum modularen Aufbau eines Gebäudes aus mehreren solcher Gebäudeeinheiten ausgebildet ist.

10. Gebäudeeinheit nach einem der vorhergehenden Ansprüche, **dadurch gekennzeichnet, dass** die Gebäudehülle (18) zumindest teilweise aus Holzwerkstoffen und/oder aus Solarpaneelen (42) besteht.

11. Verwendung mindestens einer Gebäudeeinheit (10) nach einem der vorhergehenden Ansprüche für den Betrieb als Sprachlabor zum Erlernen von Sprachen oder zum Beherbergen von Einzelarbeitsplätzen (26) mindestens eines Geschäftsbetriebs.
